# EUROPÄISCHE PATENTSCHRIFT

(11) **EP 3 738 735 B1**
(45) Veröffentlichungstag und Bekanntmachung des Hinweises auf die Patenterteilung: **17.08.2022**
(21) Anmeldenummer: 20173906.7
(22) Anmeldetag: 11.05.2020
(51) Int. Cl.: B28B 13/02, B30B 15/30

(54) **DOSATOR MIT ÖFFENBAREN DOSATORBUCHSEN FÜR PLATTENPRODUKTIONSANLAGEN**
DOSER WITH OPENABLE DOSER SOCKETS FOR PLATE PRODUCTION SYSTEMS
DOSEUR POURVU DE DOUILLES DE DOSAGE POUVANT ÊTRE OUVERTES POUR INSTALLATIONS DE FABRICATION DE PANNEAUX

(30) Priorität: 17.05.2019 DE 102019113030
(43) Veröffentlichungstag der Anmeldung: 18.11.2020
(73) Patentinhaber: SR-Schindler Maschinen - Anlagetechnik GmbH, 93057 Regensburg Bayern (DE)
(72) Erfinder: STÖCKER, Robert, 93197 Zeitlarm (DE)
(74) Vertreter: Hannke, Christian

(56) Entgegenhaltungen:
- EP-A2- 1 669 179
- CN-A- 104 227 839
- DE-A1- 2 901 025

## Beschreibung

Die Erfindung betrifft eine Dosiervorrichtung, insbesondere einen Dosator mit öffenbaren Dosatorbuchsen für Plattenproduktionsanlagen.

Plattenproduktionsanlagen für insbesondere Terrazzo-Betonwerksteinplatten, Pflastersteine in Hermetikqualität, Terrassen und Gehwegplatten, Einschicht- und Zweischichtplatten mit kombiniertem Filter-/Hermetikpressverfahren sind häufig derart ausgebildet, dass sie in kreisförmiger Darstellung eine Hermetikpresse aufweisen, die unter anderem an einer Position einen Dosator beziehungsweise eine Dosiervorrichtung zeigt. Dies ist beispielweise in Figur 1 unter Nummer 2 wiedergegeben. Die Nummern 1 und 3 - 7 geben weitere Stationen der Anlage wieder. Derartige Dosatoren bzw. Dosiervorrichtungen weisen im Bodenbereich eines Dosatortopfes, in dem das Material für die Produktion von Platten vorhanden ist, Öffnungen auf, an welchen sich Füllbuchsen beziehungsweise Dosatorbuchsen, welche sich in der Regel vertikal erstrecken, anschließen. Somit sind sämtliche Dosatorbuchsen gemeinsam im Bodenbereich des Dosatortopfes angeordnet, wodurch jede Dosatorbuchse aus dem Dosatortopf die gleiche Menge an Material für eine anschließende Zuführung zu der Plattenform bekommen würde, wie es in DE 29 01 025 A1 dargestellt ist. Jedoch ist es häufig erwünscht, dass die Dosatorbuchsen unterschiedliche Materialvolumina zum Bestücken von darunter angeordneten Plattenformen mit unterschiedlichen Volumenanforderungen aufnehmen können. Hierzu ist es erforderlich, dass nicht sämtliche Dosatorbuchsen mit der gleichen Materialmenge bestückt werden. Die Druckschrift EP 1 669 179 A2 offenbart hierzu, gemäß dem Oberbegriff des Anspruchs 1, eine Dosiervorrichtung zur Anordnung an einer Plattenproduktionsanlage zur Produktion von Stein- und Betonplatten.

Demzufolge ist es Aufgabe der Erfindung, einen Dosator mit einer Mehrzahl an Dosatorbuchsen für eine Plattenproduktionsanlage zur Verfügung zu stellen, bei der die einzelnen Dosatorbuchsen individuell geöffnet oder geschlossen werden können, je nachdem, wie viele Dosatorbuchsen für eine neue Plattenproduktion verwendet werden müssen. Ebenso ist es Aufgabe der Erfindung, bei derartigen Dosatorbuchsen unterschiedliche Materialvolumenmengen abfüllen zu können.

Diese Aufgabe wird erfindungsgemäß durch die Gegenstände der unabhängigen Patentansprüche erreicht. Vorteilhafte Ausführungsformen und Weiterbildungen sind Gegenstand der Unteransprüche.

Kerngedanke der Erfindung ist es, dass bei einer Dosiervorrichtung beziehungsweise einem Dosator zur Anordnung an einer Plattenproduktionsanlage zur Produktion von Stein- und Betonplatten eine Mehrzahl an Verschiebeeinrichtungen für die Dosatorbuchsen angeordnet werden. Die Dosiervorrichtung erstreckt sich in Höhenrichtung und in eine Längsrichtung und ist mit einem Dosatortopf zur Aufnahme von zu dosierenden Materialien, mindestens einer oberen Dosatorbodenscheibe mit einer Mehrzahl an Auslassöffnungen zum Auslassen des Materials in einer Mehrzahl von Dosatorbuchsen mit jeweils einer Materialeingangsöffnung und jeweils einer Materialausgangsöffnung zum Dosieren von jeweils einer Auslassmenge des Materials ausgestattet.

Die Dosatorbuchsen sind zwischen der oberen Dosatorbodenscheibe und einer unteren Dosatorbodenscheibe, die in Höhenrichtung unter der oberen Dosatorbodenscheibe angeordnet ist, angeordnet, wobei jede Dosatorbuchse mit einer individuell portionierten Dosiermenge mit Hilfe von Verschiebeeinrichtungen befüllbar ist. Hierfür ist für jede Dosatorbuchse jeweils eine Verschiebeeinrichtung zugeordnet, die vorzugsweise zwischen der oberen Dosatorbodenscheibe und der unteren Dosatorbodenscheibe angeordnet ist.

Sofern diese Verschiebeeinrichtungen mittels einer Steuereinrichtung, die durchaus gemeinsam für sämtliche Verschiebeeinrichtungen vorliegen kann, individuell verschoben wird, kann genau die Portionierung des in die Dosatorbuchsen einzubringenden Materials bestimmt werden und somit auch eine unterschiedliche beziehungsweise individuelle Materialmenge in jede dieser Dosatorbuchsen eingebracht werden. Hierdurch ist es vorteilhaft möglich, dass nicht nur unterschiedliche Platten zur gleichen Zeit hergestellt beziehungsweise ihrer Formen entsprechend abgefüllt werden können, sondern auch einzelne Dosatorbuchsen erst gar nicht aktiviert werden, um die darunter liegenden Freiräume, die keine Plattenform aufweisen, nicht mit Material zu bestücken. Somit können auch die einzelnen Plattenformen auf einem entsprechenden Teller oder einer Scheibe individuell angeordnet werden und die Dosatorbuchsen entsprechend befüllt werden.

Vorteilhaft ist sogar eine automatisierte Erkennung einer derartigen Plattenform und ihr Vorhandensein unterhalb einer Dosatorbuchse, sodass automatisiert die Dosatorbuchse befüllt oder nicht befüllt werden kann und wenn sie befüllt wird, in entsprechender Menge befüllt wird. Dies kann durch optische Abtastung, Sensortechnik, etc. erreicht werden.

Die Dosatorbuchsen sind -zumeist in vertikaler Richtung verlaufend- rohrförmig ausgebildet, wobei diese Dosatorbuchsen individuell mittels einzelner ihnen zugeordneter Schiebeelemente geschlossen oder geöffnet werden können. Hierdurch ist es möglich, einzelne Dosatorbuchsen je nach Wunsch zu einer bestimmten gewünschten Zeit zu verschließen oder zu öffnen. Dies ermöglicht die Verwendung einer bestimmten Auswahl von Dosatorbuchsen beziehungsweise einer bestimmten Anzahl von Dosatorbuchsen, die nicht der gesamten Anzahl von angeordneten Dosatorbuchsen im Bodenbereich des Dosatortopfes entsprechen muss.

Ebenso ermöglicht es, dass durch ein zeitliches Steuern der Schieberelemente die Dosatorbuchsen mit unterschiedlich viel Material, je nach der Länge der Öffnungszeit, bestückt werden. Dies wird dadurch erreicht, dass die Schieberelemente zwischen der ersten Dosatorbodenscheibe im Bodenbereich des Dosatortopfes und einer Eingangsöffnung der Dosatorbuchse jeweils angeordnet sind und mittels eines Linearantriebselementes, wie beispielweise eines Hubkolbens, zwischen einer Öffnung im Bodenbereich des Dosatortopfes, also in der Dosatorbodenscheibe, und dem Eingangsbereich der Dosatorbuchse im oberen Bereich geschoben wird. Somit findet eine Schließung der Dosatorbuchse in diesem Moment statt.

Hierfür können die Schieberelemente vorteilhafte Öffnungen aufweisen, durch welche von oben das Material aus dem Dosatortopf kommend in die Dosatorbuchse eintreten kann. Sobald die Öffnung aus dem Bereich der Dosatorbuchse herausgeschoben wird, in dem das Schieberelement verschoben wird, findet eine Beendigung der Materialzufuhr aus dem Dosatortopf statt und die Dosatorbuchse weist die gewünschte Füllmenge an Material auf.

Jedes Schieberelement ist Teil einer der Verschiebereinrichtungen, wobei jedes Schieberelement die ihm zugeordnete Dosatorbuchse schiebend zumindest teilweise oder sogar vollständig verschließt.

Die Mehrzahl der Schieberelemente ist parallel zueinander und zu den Dosatorbodenscheiben in Längsrichtung verschiebbar.

Somit sind die Schieberelemente vorzugsweise in einem rechten Winkel zu dem Verlauf der Dosatorbuchsen verschiebbar und können so in die Dosatorbuchsen von der Seite kommend hineingefahren oder herausgefahren werden. Herausfahren heißt in dem Fall auch, dass das Schiebeelement nur bis zu einer bestimmten Position gefahren wird, in der es eine Öffnung an der Stelle aufweist, wo die Dosatorbuchse in ihrem Inneren Bereich einen Materialdurchlauf hat.

Jedes Schieberelement ist bevorzugt mittels einer gemeinsamen Steuereinrichtung individuell ansteuerbar und verschiebbar, wobei die Steuereinrichtung entweder automatisiert oder von Hand gesteuert werden kann.

Die bereits erwähnte Öffnung eines Schieberelementes kann unterschiedliche Durchmesser eines Kreises oder unterschiedliche Formen aufweisen, sodass auch mittels der Größe und der Form der Öffnung eine Materialzuführung in gewünschter Menge und Schnelligkeit beeinflusst und erfolgen kann.

Die Schieberelemente sind vorteilhaft plattenartig ausgebildet, wobei es sich als besonders vorteilhaft erwiesen hat, dass die Schieberelemente zusätzlich streifenförmig ausgebildet sind. Denn hierdurch ist die Anordnung der einzelnen Schieberelemente parallel zueinander und somit auch eine Zuordnung der einzelnen Schieberelemente in platzsparender Weise zu den einzelnen Dosatorbuchsen möglich. Hierfür weisen die Schieberelemente eine unterseitige Anbringung an der Unterseite der oberen Dosatorbodenscheibe bevorzugt auf. Dies kann beispielwiese mittels Schienen, die an der Unterseite der Dosatorbodenscheibe angebracht sind, erfolgen.

Gemäß einer bevorzugten Ausführungsform ist jedes Schieberelement mit mindestens einem Linearantrieb, wie einem Hubkolben, verbunden, wobei das Schieberelement und das ihm zugeordnete Linearantriebselement parallel zueinander und den Höhenrichtung beziehungsweise Dosatorbuchsenverlaufsrichtung beabstandet zueinander angeordnet sind. Jedoch sind beide Elemente, also das Schieberelement und das ihm zugeordnete Linearantriebselement, auf zwei verschiedenen Ebenen jedoch parallel zueinander verlaufend.

Somit kann gemäß einer Ausführungsform der Erfindung ein erstes Ende jedes Linearantriebselementes mittels einer ersten Gelenkverbindung unterseitig an dem jeweils zugehörigen Schieberelement befestigt sein.

Ein zweites Element jedes Linearantriebselementes kann mittels einer zweiten Gelenkverbindung unterseitig an der oberen Dosatorbodenscheibe befestig sein.

Auf diese Weise können aufgrund der Verwendung von Gelenkverbindungen leichte Verschiebungen und Verzerrungen in der Gesamtkonstruktion zwischen dem Linearantrieb, der beispielweise ein Zylinder und ein Hubkolben sein kann, und dem Schieberelement ausgeglichen werden. Dies führt dazu, dass keine Spannungen innerhalb der Gesamtkonstruktion der Dosiervorrichtung auftreten können.

Ebenso ist bei dem Gegenstand der vorliegenden Erfindung vorteilhaft, dass durch ein zeitliches Steuern der Schieberelemente die Dosatorbuchsen mit unterschiedlich viel Material, je nach der Länge der Öffnungszeit, bestückt werden können.

Weitere vorteilhafte Ausführungsformen ergeben sich in den Figuren der nachfolgenden Beschreibung der Figuren. Es zeigen:
- Fig. 1: in einer Draufsicht eine schematische Darstellung einer Plattenproduktionsanlage;
- Fig. 2: in einer perspektivischen Darstellung eine erfindungsgemäße Dosiervorrichtung;
- Fig. 3: in einer Querschnittsdarstellung die erfindungsgemäße Dosiervorrichtung.

In Fig. 2 wird in einer perspektivischen Darstellung eine erfindungsgemäße Dosiervorrichtung beziehungsweise ein erfindungsgemäßer Dosator wiedergegeben. Die darunter angeordneten mit Material zu bestückenden Formen sind nicht dargestellt.

Der Dosator 11 beziehungsweise die Dosiervorrichtung 11 weist einen Dosatortopf 12 auf, in dem das Material für die Bestückung von Formen vorhanden ist. Eine Dosatorbodenscheibe 13 ist im Bodenbereich mit dem Dosatortopf 12 verbunden und weist einzelne Öffnungen auf, die jeweils zu oberen Eingängen von Dosatorbuchsen 15-19, die zumeist rohrförmig ausgebildet sind und durchaus auch teleskopartig ausgebildet sein können, zugeordnet sind. Die in Figur 2 dargestellte Ausführungsform weist sechs Dosatorbuchsen auf. Der Dosator 11 kann jedoch auch eine größere oder kleinere Anzahl von Dosatorbuchsen aufweisen.

Die Dosiervorrichtung erstreckt sich in Längsrichtung gemäß dem Doppelpfeil L und der Höhenrichtung gemäß dem Doppelpfeil H.

Eine zweite Dosatorbodenscheibe 14 ist gegenüber der ersten Dosatorbodenscheibe 13 in Höhenrichtung H gesehen beabstandet und parallel dazu angeordnet. Diese zweite Dosatorbodenscheibe 14 ist Materialausgängen 20-25 der Dosatorbuchsen 15-19 zugeordnet.

Um die einzelnen Dosatorbuchsen 15-19 individuell verschließen und öffnen zu können, sind Linearantriebselemente 32,33,34,35,36,37 angeordnet, die beispielweise in Form einer Buchse und eines Hubkolbens 32a-34a ausgebildet sein können. Diese Hubkolben 32a-34a sind mit Befestigungselementen an Ihrem einen Ende vorzugsweise gelenkig mittels einer Gelenkverbindung 41 an einer Unterseite von Schieberelementen 26-31 jeweils angeordnet.

Somit weist jedes Schieberelement 26-31 jeweils eine Befestigung in Form einer Gelenkverbindung 41 auf, an der ein Hubkolben 32a-34a angeordnet ist und der das Verschieben des Schieberelementes 26-31 an der Unterseite 13a der oberen Dosatorbodenscheibe 13 ermöglicht.

Die Schieberelemente 26-31 sind an der Unterseite 13a der oberen Dosatorbodenscheibe derart angebracht, dass sie in Längsrichtung bezüglich der Richtung L verschoben werden können. Hierfür sind einzelne Schienenelemente wie sie beispielweise in Fig. 2 gesehen werden können, angeordnet. Diese Darstellung macht deutlich, dass die einzelnen Schieberelemente 26-31 parallel zueinander verschoben werden können. Die Schienenelemente zur Führung der plattenförmigen und vorzugsweise streifenartig ausgebildeten Schieberelemente 26-31 sind mit dem Bezugszeichen 40 auszugsweise bezeichnet.

Jeder der Zylinderkolben 32-37 mit dazugehörigen Hubkolben 32a-34a kann getrennt mittels einer hier nicht näher dargestellten Steuerungseinrichtung angesteuert werden und somit können individuell die einzelnen Dosatorbuchsen 15-19 geschlossen oder geöffnet werden. Das Öffnen und Schließen hängt davon ab, welche dieser Dosatorbuchsen momentan zum Abgeben von Materialmengen aus den Materialausgängen 20-25 benötigt wird.

Die Schieberelemente 26-31 sind in Form von Schiebeblechen gemäß einer Ausführungsform denkbar und können mittels der Zylinderkolben 32-37 linear angetrieben werden. Hierdurch findet ein Überlappen von Öffnungen in den Schiebeblechen 26-31 und Öffnungen in der Dosatorbodenscheibe 13 an der Unterseite 13a zum Befüllen der Dosatorbuchsen statt. Ein nochmaliges Verschieben des Schiebeblechs ermöglicht ein vollständiges Verschließen der Dosatorbuchse. Die Dosatorbuchsen 15 - 19 sind an ihrem oberen Ende mit dem jeweilig darüber angeordneten Schieberelement 26 - 31 verbunden. An ihrem unteren Ende sind die Dosatorbuchsen 15 - 19 jeweils mit einem zweiten Schieberelement verbunden, welches in weiteren Schienenelementen, welche auf der Oberseite der zweiten Dosatorbodenscheibe 14 angeordnet sind, geführt ist.

Das erste Ende 32b eines jeden Hubkolbens 32-37 ist mittels der ersten Gelenkverbindung 41 mit der Unterseite eines Schieberelementes verbunden. Ein zweites Ende 32c eines jeden Zylinderkolbens ist mittels einer zweiten Gelenkverbindung 42 mit der Unterseite der oberen Dosatorbodenscheibe verbunden.

In Fig. 3 ist in einer Querschnittsdarstellung nochmals in einer Ausschnittsdarstellung die Funktionsweise des erfindungsgemäßen Dosators 11 wiedergegeben. Jedes Schieberelement 26-31 kann sich entlang der Längsrichtung L des Dosators, also in Bildebene betrachtet nach links und rechts, verschieben.

Durch ein Verschieben des Schieberselementes 26 wird eine oberseitige Öffnung der Dosatorbuchse des Dosators 44a, 44b, 44c, 44d geöffnet oder verschlossen. Demzufolge kann bei einer Öffnung von oben Material aus dem Dosatortopf 12 in die Dosatorbuchse einfließen und anschließend das Schieberelement diesen oberseitigen Eingang der Dosatorbuchse durch Verschieben schließen.

Die Dosatorbuchse 44a-d setzt sich aus verschiedenen teleskopartigen ineinander aufgebauten Rohrelemente 44a,44b,44c,44d zusammen, die durch ein nach oben und nach unten bewegen der weiteren Dosatorbodenscheibe 14 zur Verringerung oder Vergrößerung eines Abstands gegenüber der ersten Dosatorbodenscheibe 13 ein Zusammenschieben der Dosatorbuchse oder ein Auseinanderziehen ermöglichen. Dadurch wird auch eine Veränderung des darin aufzunehmenden Materialvolumens zusätzlich möglich gemacht, indem einfach das Innenvolumen der Dosatorbuchse durch Ein- und Ausfahren des Teleskops verringert oder vergrößert wird.

Die Dosatorbuchse ist außenseitig mit einer Spiralfeder 43 umgeben, um so einen Abstand zwischen erster und zweiter Dosatorbodenscheibe 13,14 sicherzustellen sowie durch das Einbringen einer Vorspannung ein dichtes Verschließen zwischen Schiebeblech und oberer sowie unterer Dosatorbodenscheibe 13, 14 zu gewährleisten.

Das Materialvolumen innerhalb der Dosatorbuchse kann kontrolliert werden, indem die abzufüllende Menge beispielweise durch ein zeitliches Steuern des Schieberelementes geregelt wird. Das heißt, nach einer bestimmten Zeit X findet ein Verschieben des Schieberelementes und somit ein Verschließen der Öffnung in der Dosatorbodenscheibe 13 und der Dosatorbuchse statt. Hierdurch kann genau die Materialmenge innerhalb der Dosatorbuchse dosiert werden. Denkbar ist auch ein genaues Dosieren der Materialmenge innerhalb der Dosatorbuchse durch zwei in Höhenrichtung betrachtet zueinander beabstandete Schieberelemente, die ebenso in ihrer Höhe verstellt werden können und natürlich auch parallel zu den Dosatorbodenscheiben verschoben werden können. Dies ist hier nicht mehr dargestellt.

### Bezugszeichenliste

- 11: Dosator, Dosiervorrichtung
- 12: Dosatortopf
- 13: erste Dosatorbodenscheibe
- 13a: Unterseite
- 14: zweite Dosatorbodenscheibe
- 15: Dosatorbuchse
- 16: Dosatorbuchse
- 17: Dosatorbuchse
- 18: Dosatorbuchse
- 19: Dosatorbuchse
- 20: Materialausgang
- 21: Materialausgang
- 22: Materialausgang
- 23: Materialausgang
- 24: Materialausgang
- 25: Materialausgang
- 26: Schieberelement
- 27: Schieberelement
- 28: Schieberelement
- 29: Schieberelement
- 30: Schieberelement
- 31: Schieberelement
- 32: Linearantriebselement, Zylinderkolben, Hubkolben
- 32a: Hubkolben
- 32b: erstes Ende
- 32c: zweites Ende
- 33: Linearantriebselement, Zylinderkolben, Hubkolben
- 34a: Hubkolben
- 34: Linearantriebselement, Zylinderkolben, Hubkolben
- 34a: Hubkolben
- 35: Linearantriebselement, Zylinderkolben, Hubkolben
- 36: Linearantriebselement, Zylinderkolben, Hubkolben
- 37: Linearantriebselement, Zylinderkolben, Hubkolben
- 40: Schienenelemente
- 41: erste Gelenkverbindung
- 42: zweite Gelenkverbindung
- 43: Spiralfeder
- 44a: Dosator, Dosatorbuchse, Rohrelement
- 44b: Dosator, Dosatorbuchse, Rohrelement
- 44c: Dosator, Dosatorbuchse, Rohrelement
- 44d: Dosator, Dosatorbuchse, Rohrelement
- H: Höhenrichtung
- L: Längsrichtung

## Patentansprüche

1. Dosiervorrichtung (11) zur Anordnung an einer Plattenproduktionsanlage zur Produktion von Stein- und Betonplatten, wobei sich die Dosiervorrichtung (11) in eine Höhenrichtung (H) erstreckt und einen Dosatortopf (12) zur Aufnahme von zu dosierendem Material, mindestens eine obere Dosatorbodenscheibe (13) mit einer Mehrzahl an Auslassöffnungen zum Auslassen des Materials in eine Mehrzahl an Dosatorbuchsen (15-19) mit jeweils einer Materialeingangsöffnung und jeweils einer Materialausgangsöffnung (20-25) zum Dosieren von jeweils einer Auslassmenge des Materials aufweist,
wobei die Dosatorbuchsen (15-19) zwischen der oberen Dosatorbodenscheibe (13) und einer unteren Dosatorbodenscheibe (14) angeordnet sind, die in Höhenrichtung (H) unterhalb der oberen Dosatorbodenscheibe (13) angeordnet ist, und jede Dosatorbuchse (15-19) mit einer individuell portionierten Dosiermenge mittels Verschiebeeinrichtungen (32-37;26-31) befüllbar ist, **dadurch gekennzeichnet, dass** jede Verschiebeeinrichtung (32-37;26-31) ein Schieberelement (26-31) aufweist, welches die ihm zugeordnete Dosatorbuchse (15-19) schiebend teilweise oder vollständig verschließt.

2. Dosiervorrichtung (11) nach Anspruch 1,
**dadurch gekennzeichnet, dass**
die Mehrzahl der Schieberelemente (26-31) parallel zueinander und zu den Dosatorbodenscheiben (13,14) in Längsrichtung (L) verschiebbar sind.

3. Dosiervorrichtung (11) nach Anspruch 1 oder 2,
**dadurch gekennzeichnet, dass**
jedes Schiebeelement (26-31) mittels einer gemeinsamen Steuereinrichtung individuell ansteuerbar und verschiebbar ist.

4. Dosiervorrichtung (11) nach einem der vorrangegangenen Ansprüche 1-3,
**dadurch gekennzeichnet, dass**
mindestens ein Schieberelement (26-31) mindestens eine Öffnung, die innerhalb der zugeordneten Dosatorbuchse (15-19) anordenbar ist, aufweist.

5. Dosiervorrichtung (11) nach einem der Ansprüche 1-4,
**dadurch gekennzeichnet, dass**
die Schieberelemente (26-31) plattenartig ausgebildet sind.

6. Dosiervorrichtung (11) nach einem der Ansprüche 1-5,
**dadurch gekennzeichnet, dass**
jedes Schieberelement (26-31) an einer Unterseite (13a) der oberen Dosatorbodenscheibe (13) verschiebbar angeordnet ist.

7. Dosiervorrichtung (11) nach einem der Ansprüche 1-6;
**dadurch gekennzeichnet, dass**
jedes Schieberelement (26-31) mit mindestens einem Linearantriebselement (32-37), wie einem Hubkolben (32a-34a), verbunden sind, wobei das Schieberelement (26-31) und das ihm zugeordnete Linearantriebselement (32-37) parallel zueinander und in Höhenrichtung (H) beziehungsweise Dosatorbuchsenverlaufsrichtung beabstandet zueinander angeordnet sind.

8. Dosiervorrichtung (11) nach Anspruch 7,
**dadurch gekennzeichnet, dass**
ein erstes Ende (32b) jedes Linearantriebselementes (32-37) mittels einer ersten Gelenkverbindung (41) unterseitig an dem jeweils zugehörigen Schieberelement (26-31) befestigt ist.

9. Dosiervorrichtung (11) nach Anspruch 8,
**dadurch gekennzeichnet, dass**
ein zweites Ende (31c) jedes Linearantriebselementes (32-37) mittels einer zweiten Gelenkverbindung (42) unterseitig an der oberen Dosatorbodenscheibe (13) befestigt ist.

## Claims

1. Dosing apparatus (11) for arrangement on a plate production plant for production of stone and concrete plates, wherein the dosing apparatus (11) extends in a vertical direction (H) and comprises a doser pot (12) to accommodate material to be dosed, at least one upper doser base disc (13) having a plurality of discharge openings for discharge of the material into a plurality of doser sleeves (15-19), each of which has a material inlet opening and a material outlet opening (20-25) for dosing a discharge amount of the material in each case,
wherein the doser sleeves (15-19) are arranged between the upper doser base disc (13) and a lower doser base disc (14), which is arranged in the vertical direction (H) below the upper doser base disc (13), and each doser sleeve (15-19) can be filled with an individually portioned dosage amount by means of displacement devices (32-37; 26-31),
**characterized in that** each displacement device (32-37; 26-31) has a slide element (26-31) which, by sliding, partially or completely closes the doser sleeve (15-19) associated with it.

2. Dosing apparatus (11) according to claim 1,
**characterised in that**
the plurality of slide elements (26-31) are displaceable parallel to one another and to the doser base discs (13, 14) in the longitudinal direction (L).

3. Dosing apparatus (11) according to claim 1 or 2,
**characterised in that**
each slide element (26-31) is individually controllable and displaceable by means of a common control device.

4. Dosing apparatus (11) according to any one of the preceding claims 1-3,
**characterised in that**
at least one slide element (26-31) has at least one opening which can be arranged inside the associated doser sleeve (15-19).

5. Dosing apparatus (11) according to anyone of claims 1-4,
**characterised in that**
the slide elements (26-31) have a plate-like design.

6. Dosing apparatus (11) according to anyone of claims 1-5,
**characterised in that**
the slide element (26-31) is arranged displaceably on an underside (13a) of the upper doser base disc (13).

7. Dosing apparatus (11) according to anyone of claims 1-6,
**characterised in that**
each slide element (26-31) is connected to at least one linear drive element (32-37), such as a reciprocating piston (32a-34a), wherein the slide element (26-31) and the linear drive element (32-37) associated with it are arranged parallel to one another and spaced apart from one another in the vertical direction (H) or doser sleeve extension direction.

8. Dosing apparatus (11) according to claim 7,
**characterised in that**
a first end (32b) of each linear drive element (32-37) is fastened by means of a first articulated connection (41) on the underside of the respectively associated slide element (26, 31).

9. Dosing apparatus (11) according to claim 8,
**characterised in that**
a second end (31c) of each linear drive element (32-37) is fastened by means of a second articulated connection (42) on the underside of the upper doser base disc (13).

## Revendications

1. Dispositif de dosage (11) à disposer sur une installation de production de plaques pour la production de plaques de pierre et de béton, dans lequel le dispositif de dosage (11) s'étend dans une direction de hauteur (H) et présente un pot de doseur (12) pour la réception d'un matériau à doser, au moins un disque de fond de doseur supérieur (13) avec une pluralité d'ouvertures de sortie pour laisser sortir le matériau dans une pluralité de douilles de doseur (15-19) avec respectivement une ouverture d'entrée de matériau et respectivement une ouverture de sortie de matériau (20-25) pour le dosage de respectivement une quantité de sortie du matériau,
dans lequel les douilles de doseur (15-19) sont disposées entre le disque de fond de doseur supérieur (13) et un disque de fond de doseur inférieur (14), qui est disposé dans la direction de hauteur (H) au-dessous du disque de fond de doseur supérieur (13), et
chaque douille de doseur (15-19) peut être remplie d'une quantité de dosage mise en portion individuelle au moyen de systèmes de coulissement (32-37; 26-31), **caractérisé en ce que** chaque système de coulissement (32-37; 26-31) présente un élément coulissant (26-31), lequel ferme partiellement ou entièrement la douille de doseur (15-19) associée à celui-ci de manière coulissante.

2. Dispositif de dosage (11) selon la revendication 1,
**caractérisé en ce que**
la pluralité des éléments coulissants (26-31) sont mobiles parallèlement les uns aux autres et aux disques de fond de doseur (13, 14) dans la direction longitudinale (L).

3. Dispositif de dosage (11) selon la revendication 1 ou 2, **caractérisé en ce que**
chaque élément coulissant (26-31) peut être commandé ou déplacé individuellement au moyen d'un système de commande commun.

4. Dispositif de dosage (11) selon l'une quelconque des revendications précédentes 1-3,
**caractérisé en ce que**
au moins un élément coulissant (26-31) présente au moins une ouverture, qui peut être disposée à l'intérieur de la douille de doseur (15-19) associée.

5. Dispositif de dosage (11) selon l'une quelconque des revendications 1-4,
**caractérisé en ce que**
les éléments coulissants (26-31) sont réalisés en forme de plaque.

6. Dispositif de dosage (11) selon l'une quelconque des revendications 1-5,
**caractérisé en ce que**
chaque élément coulissant (26-31) est disposé de manière à pouvoir se déplacer sur une face inférieure (13a) du disque de fond de doseur supérieur (13).

7. Dispositif de dosage (11) selon l'une quelconque des revendications 1-6 ,
**caractérisé en ce que**
chaque élément coulissant (26-31) est relié à au moins un élément d'entraînement linéaire (32-37), tel qu'un piston alternatif (32a-34a), dans lequel l'élément coulissant (26-31) et l'élément d'entraînement linéaire (32-37) associé à celui-ci sont disposés parallèlement l'un à l'autre et à distance l'un de l'autre dans la direction de hauteur (H) ou la direction d'étendue de douille de dosage.

8. Dispositif de dosage (11) selon la revendication 7,
**caractérisé en ce que**
une première extrémité (32b) de chaque élément d'entraînement linéaire (32-37) est fixée au moyen d'une première liaison articulée (41) côté inférieur à l'élément coulissant (26-31) respectivement associé.

9. Dispositif de dosage (11) selon la revendication 8,
**caractérisé en ce que**
une deuxième extrémité (31c) de chaque élément d'entraînement linéaire (32-37) est fixée côté inférieur au disque de fond de doseur supérieur (13) au moyen d'une deuxième liaison articulée (42).
